# FASCICULE DE BREVET EUROPEEN

(11) **EP 1 131 389 B1**
(45) Date de publication et mention de la délivrance du brevet: **14.07.2004**
(21) Numéro de dépôt: 99972244.0
(22) Date de dépôt: 12.11.1999
(51) Int. Cl.: C10G 11/18, C10G 51/06

(54) **PROCEDE ET DISPOSITIF DE CRAQUAGE CATALYTIQUE COMPRENANT DES REACTEURS A ECOULEMENTS DESCENDANT ET ASCENDANT**
VERFAHREN UND EINRICHTUNG ZUM KATALYTISCHEN CRACKEN MIT ABWÄRTS- UND AUFWÄRTSSTRÖMENDEN REAKTOREN
METHOD AND DEVICE FOR CATALYTIC CRACKING COMPRISING REACTORS WITH DESCENDING AND ASCENDING FLOWS

(30) Priorité: 13.11.1998 FR 9814319
(43) Date de publication de la demande: 12.09.2001
(73) Titulaire: Institut Français du Pétrole, 92852 Rueil-Malmaison Cedex (FR)
(72) Inventeur: GAUTHIER, Thierry, F-69230 Saint Genis Laval (FR)
(86) Numéro de dépôt international: PCT/FR1999/002801
(87) Numéro de publication internationale: WO 2000/029508

(56) Documents cités:
- EP-A- 0 573 316
- US-A- 4 424 116
- US-A- 4 606 810
- US-A- 5 039 395

## Description

La présente invention concerne un procédé et un dispositif pour le craquage catalytique de charges d'nydrocarbures.

On sait que l'industrie pétrolière utilise de façon usuelle des procédés de craquage dans lesquels les molécules d'hydrocarbures à poids moléculaire et à point d'ébullition élevés sont scindés en molécules plus petites à point d'ébullition plus faible.

Dans les procédés de craquage catalytique récents, décrits par exemple dans le brevet EP-A-291253, la réaction de craquage a lieu dans une enceinte allongée de section sensiblement circulaire, le catalyseur étant admis à la partie inférieure de l'enceinte ainsi que la charge hydrocarbonée préalablement atomisée. La mise en contact de la charge avec le catalyseur chaud permet de vaporiser les hydrocarbures qui entraînent alors le catalyseur vers la partie supérieure de la zone réactionnelle, l'introduction d'un fluide d'entraînement aidant le mouvement ascendant. Les produits formés au cours de la réaction ont une gamme de points d'ébullition très large. On distingue généralement les produits formés en fonction de leur température d'ébullition et de leur nature chimique :

| | |
|---|---|
| gaz secs | H2, H2S, molécules possédant 1 ou 2 atomes de carbones |
| GPL (gaz de pétrole liquéfiés) | molécules possédant 3 ou 4 atomes de carbone |
| Essence | molécules ayant au moins 5 atomes de carbone et dont le point d'ébullition est inférieur à 220 °C |
| LCO (light cycle oil) | molécules dont le point d'ébullition est supéneur à 220 °C et inférieur à 360 °C |
| Slurry | molécules dont le point d'ébullition est supérieur à 360 °C |
| coke | molécules lourdes (généralement polyaromatiques restant adsorbées sur le catalyseur après la réaction). |

Les points d'ébullition servant à délimiter les coupes sont donnés à titre indicatif et correspondent aux valeurs standard généralement admises. Néanmoins, ces points de coupe peuvent varier en fonction des besoins des raffineurs, qui, dans certains cas forment de plus des coupes intermédiaires des produits formés.

Les rendements que l'on obtient généralement dépendent naturellement de la qualité des charges traitées. Typiquement, à titre indicatif, les rendements observés (en % poids de la charge) sur les unités sont :

| | |
|---|---|
| gaz sec | 1-5 % |
| GPL | 10-25 % |
| Essence | 30-55 % |
| LCO | 15-25% |
| Slurry | 5-20 % |
| coke | 3-10 % |

Généralement, le coke formé est brûlé dans une ou plusieurs enceintes appelées régénérateurs vers lesquelles le catalyseur circule à sa sortie du réacteur. La chaleur produite par la combustion du coke permet de réchauffer le catalyseur qui est ensuite réintroduit à l'entrée du réacteur et mis en contact avec la charge. Le procédé de craquage catalytique est un procédé adiabatique. La chaleur récupérée par le catalyseur lors de son passage dans la zone de régénération est égale à la chaleur perdue par le catalyseur lors de son passage dans la zone réactionnelle. Cela impose donc à l'opérateur des conditions opératoires non indépendantes les unes des autres. Les conditions opératoires qui affectent le plus rendements et sélectivités pour un réacteur donné sont essentiellement le débit de catalyseur, que l'on rapporte généralement au débit de charge sous l'appellation C/O (C pour Catalyst et O pour Oil). Le domaine habituel d'opération des unités de craquage catalytique est généralement :$\text{C/O= 4-8 (C/O= rapport massique du débit de catalyseur sur le débit de charge)}$ T(au sommet du réacteur)=500-550 °C

On sait que la conversion augmente avec la température et le C/O. Néanmoins, cette augmentation peut entre autre s'accompagner d'une augmentation significative du rendement coke et des gaz secs avec des technologies classiques. L'augmentation du rendement en coke, par le biais de la balance thermique regénérateur-réacteur et du dimensionnement de l'unité, limite souvent l'opérateur à un domaine de conditions opératoires restreint, et pour un type de charge donnée à une structure de rendements assez figée.

Or, les variations des prix de vente des différents produits peuvent fluctuer en fonction du temps, ce qui peut induire au raffineur la volonté de maximiser certains produits au détriment de certains autres. De plus, l'évolution des spécifications imposées sur les produits dans les différents pays fait que certains produits issus du FCC peuvent ne plus trouver de débouché (par exemple, le LCO étant très aromatique et doté d'un très mauvais indice de cétane, son utilisation dans les carburants du pool gazole pose des problèmes, la teneur en soufre de l'essence lourde (160°C-220°C) rend son utilisation dans le pool des essences délicate dans certains cas). Il peut donc être intéressant donc de minimiser également certaines coupes.

Il est connu que la maximisation du propylène, produit à haute valeur ajoutée (molécule comprise dans la coupe GPL), passe par une sévérisation des conditions de réactions (plus haute température, plus fort C/O). Or, cette sévérisation impliquera que, dans le même temps, les rendements d'autres coupes baissent (LCO et essence).

En travaillant à basse sévérité, on tendra à maximiser le LCO, ce qui peut présenter un intérêt dans les pays où les distillats moyens sont très demandés sur le marché des combustibles, mais les GPL (dont le propylène) ainsi que l'essence ne seront vraisemblablement pas maximisés.

L'opération de la zone réactionnelle pour une unité conventionnelle n'est donc pas toujours compatible avec la tenue de deux objectifs tels que ces deux exemples non limitatifs :
- la maximisation du propylène et du LCO
- la minimisation de l'essence lourde, la maximisation de l'essence légère

Il y a donc intérêt à trouver des solutions permettant dans une zone réactionnelle d'opérer à la fois à basse sévérité et à haute sévérité, par exemple en utilisant deux zones réactionnelles opérant dans des conditions opératoires différentes.

Les zones réactionnelles généralement utilisées dans la majorité des unités de craquage catalytique actuelles permettent facilement d'opérer dans des conditions de craquage peu sévères (C/O de 4 à 8 et températures en sortie de réacteur de 500 à 550 °C). Le temps de séjour des hydrocarbures dans cette zone réactionnelle, constituée au minimum d'un tube de section sensiblement circulaire et de forme allongée dans lequel les fluides s'écoulent globalement du bas vers le haut appelé communément riser, et d'un système de séparation des vapeurs de craquage et du catalyseur est généralement supérieur à 2s, de l'ordre de 2 à 10s environ. Le temps de séjour des hydrocarbures au contact du catalyseur est souvent lui-même supérieur à 1 s.

La juxtaposition de deux réacteurs conventionnels pour obtenir deux types de conditions opératoires sur une même unité de craquage catalytique, tels que décrits par Niccum P.K., Miller R.B., Claude A. and M.A.Silvermann dans « Maxofin : a novel FCC process for maximizing light olefins using a new generation ZSM5 additive » (1998, NPRA annual meeting, San Francisco, Califomia, USA, 16 march 1998) rend nécessaire l'utilisation d'additifs dans le second riser où la réaction s'effectue dans des conditions plus sévères pour obtenir une sélectivité plus favorable. De plus, les conditions plus sévères dans le second réacteur induisent une augmentation très importante du rendement en coke (plus de 2 % par rapport à la charge). Ce type de système n'est donc pas agencé de manière optimale.

L'art antérieur peut aussi être illustré par les brevets US-4 424 116 et US 4 606 810 qui décrivent en enchaînement en série de deux réacteurs ascendants. Le brevet US 5 039 395 illustre par ailleurs l'arrière plan technologique.

Afin de minimiser une coupe, il est également possible, dans une unité possédant une ou plusieurs enceintes réactionnelles conventionnelles de type riser, de recycler dans le riser les produits dont on veut minimiser la production. Cela présente dans le cas des charges lourdes un avantage important pour la balance thermique des unités : la vaporisation du recycle consomme plus de chaleur et permet donc de produire plus de chaleur dans la zone de régénération et donc de produire plus de coke dans la zone réactionnelle ; de plus, astucieusement disposée en aval par rapport à l'injection de charge fraîche, l'injection du recycle permet de favoriser la vaporisation de la charge fraîche, ce qui, là encore, permet de traiter des charges de plus en plus lourdes (dont les points d'ébullition moyen et final sont plus élevés). Un tel dispositif est décrit par exemple pour le craquage des coupes lourdes dans le brevet FR 2 621 322.

Dans ce type de mise en oeuvre, les produits recyclés ne sont cependant pas exposés à des conditions très sévères et réagissent peu. Le but de ces recycles est plus lié au bilan thermique et à la vaporisation de la charge qu'à la destruction de ces recycles vers des produits plus valorisables.

Il est également possible de mettre en oeuvre ces recycles en amont de la charge, pour les exposer à des conditions plus sévères que la charge. Dans ces conditions néanmoins, les produits formés dans les conditions les plus sévères ont le temps de se dégrader au-dessus de l'injection de charge où le temps de séjour au contact du catalyseur est nécessairement assez long (supérieur à 1-2 s)

Afin d'opérer dans des conditions opératoires plus sévères, il est préférable de travailler avec des temps de séjour des hydrocarbures dans le réacteur qui sont plus courts. En effet, en augmentant la température, les réactions de dégradation thermique des produits sont de plus en plus prépondérantes. Pour limiter leur impact, il faut limiter le temps de séjour des hydrocarbures dans ces conditions. Plus, le temps de séjour est court et plus il est nécessaire de bien contrôler les mécanismes de mise en contact des hydrocarbures et du catalyseur, ainsi que l'hydrodynamique dans le réacteur. Le réacteur descendant, combiné à un système de mélange approprié, tel que décrit dans le brevet WO/FR98/12279 permet d'optimiser les sélectivités en produits valorisables (LPG, essences) en minimisant les produits non valorisables (augmentation minime du coke par rapport à un réacteur conventionnel, mais dans des conditions de température et de C/O très différentes, diminution de 30 % environ des gaz secs par rapport à une technologie conventionnelle) et de maximiser la conversion, grâce à l'obtention de conditions de sévérité très importante.

Il est donc envisageable, pour accroître la flexibilité d'opération des FCC de disposer d'un enchaînement d'un réacteur descendant avec un réacteur ascendant. Néanmoins, selon le brevet EP-B-573316 décrivant ce dispositif, tous les produits exposés dans le réacteur descendant doivent ensuite passer dans le réacteur ascendant. Le temps de séjour des produits formés dans le réacteur descendant est donc allongé par le temps de parcours dans le réacteur ascendant. De plus, il n'est pas suggéré d'opérer ces deux réacteurs dans des conditions opératoires significativement différentes.

L'avantage essentiel de ce type de dispositif est de pouvoir mettre en contact catalyseur et charge de manière optimale grâce à l'utilisation initiale d'un réacteur descendant.

La mise en contact des hydrocarbures avec le catalyseur en réacteur descendant lorsqu'elle est effectuée correctement et lorsque le temps de contact entre le catalyseur et les hydrocarbures est limité, permet de minimiser la quantité de coke formé, Il en résulte donc une teneur en coke sur le catalyseur beaucoup plus faible que dans un réacteur ascendant équivalent. Combinée à des conditions opératoires adaptées (circulation de catalyseur plus élevée par rapport à une même quantité de charge), cela peut permettre de réduire la teneur en coke sur le catalyseur de manière très significative, ce qui est particulièrement avantageux pour les charges lourdes, dont le pouvoir cokant est bien connu. De plus on sait que le coke déposé sur le catalyseur tend à désactiver significativement le catalyseur, ce d'autant plus qu'il y a de coke déposé. Typiquement, dans les réacteurs ascendants conventionnels, la quantité de coke présente sur le catalyseur varie entre 0,7 et 1,5 % poids, en fonction de la charge traitée, du catalyseur, des conditions opératoires et du dimensionnement de l'unité. On sait que dans ces conditions, l'activité résiduelle du catalyseur est faible. Il est donc illusoire de vouloir réintroduire ce catalyseur dans une nouvelle enceinte réactionnelle. Par contre, dans le cas d'un réacteur descendant, il est possible de limiter le taux de cokage du catalyseur à des valeurs voisines de 0,2-0,5 % poids dépendant des conditions opératoires, où son activité résiduelle reste importante. Dans ces conditions, le catalyseur issu du réacteur descendant peut avantageusement être à nouveau introduit dans une enceinte réactionnelle telle qu'un riser, éventuellement mélangé à un flux de catalyseur régénéré (c'est-à-dire directement issu de l'enceinte de régénération). On voit donc bien que ces résultats permettent d'envisager sereinement un enchaînement de zones réactionnelles d'abord descendantes, puis ascendantes où le catalyseur issu de la zone réactionnelle descendante serait totalement réintroduit à l'entrée du réacteur ascendant.

L'objet de la présente invention est de remédier à ces lacunes de l'art antérieur en proposant un enchaînement de zones réactionnelles distinctes pouvant opérer dans des conditions de température et de C/O très différentes. Plus précisément, l'invention concerne un procédé de craquage catalytique composé d'une zone réactionnelle présentant au moins deux réacteurs, avec dans l'un au moins de ces réacteurs un écoulement des fluides et du catalyseur globalement descendant (réacteur droppeur) et dans au moins l'un de ces réacteurs un écoulement de fluide et de catalyseur globalement ascendant (réacteur riser), ces réacteurs étant caractérisés par le fait que dans chaque réacteur, des hydrocarbures introduits dans le réacteur sont mis en contact avec du catalyseur chaud qui permet la vaporisation de ces hydrocarbures si ceux-ci sont introduits sous forme liquide, ces hydrocarbures vaporisés réagissant ensuite en présence du catalyseur, ces hydrocarbures ayant réagi sont ensuite séparés du catalyseur par des moyens de séparation (séparateurs inertiels et/ou cyclones) et sortent de la zone réactionnelle pour subir les traitements aval habituels (fractionnement, ...). Les réacteurs sont également caractérisés par le fait que le ou les réacteurs descendants sont suivis d'au moins un réacteur ascendant, tout le catalyseur du ou des réacteur(s) descendant(s) passant alors dans au moins un réacteur ascendant en aval.

Plus particulièrement, l'invention concerne un procédé de craquage catalytique en lit entraîné ou fluidisé d'une charge d'hydrocarbures dans deux zones réactionnelles, l'une à écoulement descendant de catalyseur, l'autre à écoulement ascendant de catalyseur, le procédé étant caractérisé en ce qu'on introduit une charge et du catalyseur provenant d'au moins une zone de régénération dans la partie supérieure de la zone à écoulement descendant, on fait circuler la charge et le catalyseur dans ladite zone selon un rapport pondéral : catalyseur sur charge C/O : 5 à 20, on sépare les gaz craqués du catalyseur coké provenant de la zone à écoulement descendant dans une première zone de séparation, on récupère les gaz craqués, on introduit le catalyseur coké dans la partie inférieure de la zone à écoulement ascendant, on introduit une charge dans la partie inférieure de ladite zone à écoulement ascendant, on y fait circuler le catalyseur coké et ladite charge selon un rapport pondéral C/O : 4 à 8, on sépare le catalyseur usé de l'effluent produit dans une deuxième zone de séparation, on stripe le catalyseur au moyen d'un gaz de stnpage dans une zone de stripage, on récupère l'effluent et les gaz de stripage et on recycle le catalyseur usé dans la zone de régénération où il est régénéré au moins en partie au moyen d'un gaz de régénération.

Les temps de séjour de la charge dans le droppeur et le riser sont respectivement en général de 50 à 650 ms dans le droppeur et de 600 à 3000 ms dans le nser et de préférence 100 à 500 m s dans le droppeur et 1000 à 2500 ms dans le riser. Le temps de séjour est défini comme le rapport du volume de chacune des enceintes réactionnelles (riser ou droppeur), rapportée au débit volumique des effluents gazeux de chaque enceinte dans les conditions de sortie.

Selon une caractéristique du procédé, le catalyseur usé peut être régénéré dans deux zones de régénération superposées, le catalyseur usé à régénérer est introduit dans une première zone de régénération inférieure, le catalyseur ainsi au moins en partie régénéré étant envoyé dans la deuxième zone de régénération supérieure et le catalyseur régénéré provenant de la zone de régénération supérieure est introduit dans la zone d'écoulement descendant.

Le rapport catalyseur sur huile (C/O) peut être avantageusement compris entre 7 et 15 pour le réacteur à écoulement descendant et entre 5 et 7 pour le réacteur à écoulement ascendant.

La température du catalyseur en sortie du droppeur est en général supérieure à celle en sortie du riser. Elle peut être de 500 °C à 700 °C et avantageusement de 550 °C à 600 °C tandis que celle du catalyseur en sortie de riser peut être de 500 °C à 550 °C et avantageusement de 515 °C à 530 °C. Ces températures sont étroitement dépendantes des valeurs des rapports respectifs du C/O, le rapport C/O du droppeur étant plus élevé que celui du user.

Selon une caractéristique du procédé, la charge alimentant chacun des réacteurs peut être soit une charge fraîche, soit un recycle d'une partie des produits issus d'un fractionnement en aval, ou un mélange des deux.

De manière préférée, on peut introduire une charge fraîche dans le réacteur ascendant et ledit recycle au moins en partie dans le réacteur descendant.

Il peut être avantageux d'introduire la charge du réacteur ascendant au-dessus du point d'introduction du catalyseur coké et du point d'introduction du catalyseur régénéré.

La charge peut être injectée à co-courant ou à contre-courant dans chacun des deux réacteurs.

Selon une caractéristique du procédé, le débit de charge par exemple de recycle, dans le réacteur descendant peut représenter moins de 50 % en masse du débit de charge à convertir circulant dans le réacteur ascendant.

L'invention concerne aussi le dispositif pour la mise en oeuvre du procédé. Il comporte en règle générale un premier réacteur descendant sensiblement vertical ayant une entrée supérieure et une sortie inférieure,
un premier moyen d'alimentation en catalyseur régénéré connecté à au moins un régénérateur de catalyseur usé et raccordé à ladite entrée supérieure,
un premier moyen d'alimentation en la charge atomisée disposé en dessous des premiers moyens d'alimentation en catalyseur,
une première enceinte de séparation du catalyseur d'une phase gazeuse raccordée à la sortie inférieure du premier réacteur descendant et ayant une sortie de la phase gazeuse et une sortie de catalyseur coké,
un deuxième réacteur ascendant sensiblement vertical ayant une entrée inférieure et une sortie supérieure,
un second moyen d'alimentation en catalyseur étant connecté à la sortie de catalyseur coké de la première enceinte de séparation et à l'entrée inférieure du deuxième réacteur,
un second moyen d'alimentation en une charge située au-dessus de l'entrée inférieure du deuxième réacteur,
une deuxième enceinte de séparation de catalyseur usé et d'une seconde phase gazeuse raccordée à ladite sortie supérieure du deuxième réacteur, ladite deuxième enceinte comportant une chambre de stripage de catalyseur et ayant une sortie supérieure d'une phase gazeuse et une sortie inférieure de catalyseur usé, ladite sortie inférieure étant connectée au régénérateur.

L'invention sera mieux comprise au vu des figures suivantes, parmi lesquelles :
- la figure 1 montre une description schématique du procédé, l'écoulement du catalyseur étant en trait plein alors que celui des hydrocarbures est en pointillé.
- la figure 2 illustre schématiquement un dispositif comprenant un droppeur, un séparateur intermédiaire et un riser.

La figure 1 ci-jointe est une représentation du procédé dans ces conditions. Le catalyseur régénéré dans une zone de régénération (3) est transporté à l'entrée d'un réacteur globalement descendant par des moyens de transfert (4), soutiré du réacteur descendant par des moyens de transport (5) et introduit dans un réacteur ascendant (2), puis, ayant parcouru le réacteur ascendant, est transporté par une ligne (7) vers la zone de régénération (3). Le réacteur ascendant peut également être alimenté en catalyseur fraîchement régénéré par des moyens (6) de transport du catalyseur de la zone de régénération vers le bas du réacteur ascendant (2). La charge alimentant chacun des réacteurs peut être soit une charge fraîche (ligne (8) pour le réacteur descendant, ligne (9) pour le réacteur ascendant), soit un recycle d'une partie des produits issus du fractionnement en aval (ligne (16) pour le réacteur descendant, ligne (14) pour le réacteur ascendant), soit un mélange des deux. Il est possible d'introduire dans chaque réacteur des recycles du fractionnement indépendamment des moyens d'introduction de la charge fraîche (ligne (15) pour le réacteur descendant, ligne (13) pour le réacteur ascendant). Les effluents gazeux issus de chaque réacteur sont transportés vers une zone de fractionnement (10) des différentes coupes d'hydrocarbures par des conduits (11) pour le réacteur descendant et (12) pour le réacteur ascendant). Sur la figure 1, on a représenté un agencement où le fractionnement est commun aux deux enceintes réactionnelles. Néanmoins, il est également possible que le fractionnement soit indépendant pour chacun des réacteurs, ce qui peut présenter un grand intérêt si les conditions opératoires des deux zones réactionnelles sont très différentes les unes des autres. En effet, dans ce cas, les structures de rendement très différentes peuvent économiquement justifier l'intérêt d'un fractionnement des effluents adapté à chacune des enceintes réactionnelles.

Il peut être avantageux de refroidir en aval de la première zone de séparation et de strippage au moins une partie du produit effluent du réacteur descendant, étant donné sa température de sortie de ce réacteur, par un produit résultant d'un fractionnement aval ou par une partie au moins de l'effluent sortant du réacteur ascendant.

La figure 2 décrit un agencement possible des différents constituants du procédé objet de l'invention. Il faut en effet, pour que le catalyseur circule correctement entre les différentes enceintes que les pressions de chacune des enceintes soient compatibles avec les taux de circulation de catalyseur et d'hydrocarbures désirés dans chacune des enceintes. Sur la figure 2, la zone de régénération (3) est constituée de deux enceintes (301) et (302) dans lesquelles le catalyseur est régénéré en lit fluidisé, de l'air étant introduit dans chaque enceinte. Le catalyseur est transporté entre les deux enceintes au moyen d'un lift (303), dans lequel du gaz introduit à la base à une vitesse suffisante permet de transporter le catalyseur entre les deux enceintes. Ce gaz de transport peut être de l'air. Typiquement, la proportion d'air nécessaire à la régénération est de 30 à 70 % dans l'enceinte (301), de 5 à 20 % dans le lift (303) afin de transporter le catalyseur et de 15 à 40 % dans l'enceinte (302). Des moyens (304), tels qu'une vanne sur solide de type « vanne à bouchon » permettent de contrôler le débit de circulation entre les enceintes (301) et (302). Dans chacune des deux enceintes (301) et (302), les effluents gazeux de combustion sont dépoussiérés grâce à un passage dans des séparateurs (tels que des cyclones, représentés ici schématiquement (306 et 307). La pression dans chaque enceinte (301) et (302) peut être contrôlée par des vannes situées sur les lignes permettant l'évacuation des effluents de combustion, au moins partiellement dépoussiérées.

Le catalyseur est ensuite transféré vers les zones réactionnelles. Sur la figure 2, on a représenté un enchaînement de deux zones réactionnelles, l'une étant descendante (1), l'autre en aval étant ascendante (2). Dans cet exemple, tout le catalyseur circulant dans le réacteur (2) circule également dans le réacteur (1). Néanmoins, il est dans certains cas intéressant de mélanger, à l'entrée du riser (2), le catalyseur issu de (1) avec du catalyseur provenant directement de l'enceinte de régénération (3). A titre d'exemple, la figure 2 montre comment il est possible de transférer du catalyseur d'une enceinte (302) de régénération vers le réacteur (1). Le catalyseur est soutiré en paroi à travers une ligne inclinée (304) d'un angle compris généralement entre 30 et 70° par rapport à l'horizontale conduisant le catalyseur jusqu'à une enceinte (305) dans laquelle la circulation du catalyseur est ralentie pour permettre d'évacuer d'éventuelles bulles de gaz vers l'enceinte de régénération à travers une ligne d'équilibrage (308). Le catalyseur est ensuite accéléré et descend à travers un tube de transfert (309) jusqu'à l'entrée du réacteur. Durant tout son trajet depuis l'enceinte de régénération, le catalyseur est maintenu dans l'état fluidisé grâce à l'ajout de petites quantités de gaz tout le long du transport. Si le catalyseur est maintenu ainsi à l'état fluide, cela permet d'obtenir à l'entrée de la zone réactionnelle (1) une pression supérieure à celle des fumées issues des cyclones extemes (307). La zone réactionnelle (1) définie comme descendante est généralement constituée de moyens d'introduction du catalyseur (101), qui peuvent être une vanne sur solide, un orifice, ou simplement l'ouverture d'un conduit, d'une zone de mise en contact (103) située sous (101) où le catalyseur rencontre à contre-courant par exemple la charge d'hydrocarbures, introduite par des moyens (102), généralement constitués d'atomiseurs où la charge est divisée finement en gouttelettes à l'aide généralement de l'introduction de fluides auxiliaires tels que la vapeur d'eau. Les moyens d'introduction du catalyseur sont situés au-dessus des moyens d'introduction de la charge. Entre la zone de mise en contact (103) et des moyens de séparation des hydrocarbures du catalyseur (105), on peut éventuellement disposer une zone de réaction (104), de forme sensiblement allongée, représentée de manière verticale sur la figure 2 mais cette condition n'est pas exclusive. Le temps de séjour moyen des hydrocarbures dans les zones 103 à 104 sera inférieur à 650 ms, préférentiellement compris entre 50 et 500ms. Les effluents du droppeur sont ensuite séparés dans un séparateur (105) décrit dans la demande FR98/09672 incorporée comme référence où le temps de séjour doit être limité au maximum. Les effluents gazeux (gaz craqués) du séparateur peuvent alors subir une étape supplémentaire de dépoussièrage à travers des cyclones externes (108) disposés en aval sur une ligne (106). Les effluents gazeux (gaz craqués) sont évacués par une ligne (107). Il est également possible de refroidir les effluents gazeux, afin de limiter la dégradation thermique des produits, en injectant par exemple des hydrocarbures liquides dans l'effluent sortant des cyclones (108) par la ligne (107). Le catalyseur séparé dans le séparateur (105) est alors soit réinjecté directement à la base d'un réacteur ascendant (201) à travers un conduit (110), comme il est indiqué sur la figure 2, soit introduit dans un lit fluidisé (111) d'une charge de stripage à travers un conduit ou une ouverture (109). Le catalyseur dans le lit fluidisé (111) subit alors un stripage (contactage avec un gaz léger tel que- la vapeur d'eau, l'azote, l'ammoniac, l'hydrogène ou même des hydrocarbures dont le nombre d'atomes de carbones est inférieur à 3 (par des moyens qui sont bien décrits dans l'art antérieur) avant d'être transféré vers la zone réactionnelle ascendante (2) à travers le conduit (110). Les effluents gazeux de stripage sont généralement évacués du lit fluidisé (111) à travers les mêmes moyens (106) et (108) qui permettent l'évacuation des effluents gazeux de la zone réactionnelle (1) par la ligne (107). Tous les effluents peuvent être refroidis par des moyens de quench (non représentés) sur les lignes (106) ou (107)

La zone réactionnelle (2) est une zone tubulaire sensiblement allongée, dont de nombreux exemples sont décrits dans l'art antérieur. Dans l'exemple donné sur la figure 2, la charge d'hydrocarbures est introduite par des moyens (202), généralement constitués d'atomiseurs où la charge est divisée finement en gouttelettes, à l'aide généralement de l'introduction de fluides auxiliaires tels que la vapeur d'eau, introduits à la base du réacteur. Des moyens d'introduction du catalyseur sont situés au-dessous des moyens d'introduction de la charge. Pour que la zone réactionnelle soit considérée comme ascendante, il faut que l'introduction de la charge soit située au-dessus d'au moins une entrée de catalyseur. Dans le cas de la figure 2, tout le catalyseur provient du réacteur descendant et les moyens d'introduction de la charge sont donc situés au-dessus de la conduite (110). Dans le cas contraire, le réacteur ascendant sera alors alimenté par plusieurs courants de catalyseur, l'un au moins provenant d'un réacteur descendant. Il sera alors possible de positionner l'introduction de charge (202) au-dessus d'au moins une alimentation en catalyseur (provenant par exemple de la zone de régénération) et en-dessous d'au moins une alimentation en catalyseur (provenant par exemple d'un réacteur descendant). La réaction s'effectue ensuite dans le réacteur tubulaire ou riser (201). Les effluents du riser sont ensuite séparés dans un séparateur (203) tel que celui décrit sur la figure (2) et dans la demande PCTFR 98/01866 incorporée comme référence. Le catalyseur issu de la séparation (203) est alors introduit dans un lit fluidisé (211) d'une chambre de stripage (212) à travers des conduits ou des ouvertures (204). Le catalyseur dans (211) subit alors un stripage (contactage avec un gaz léger tel que la vapeur d'eau, l'azote, l'ammoniac, l'hydrogène ou même des hydrocarbures dont le nombre d'atomes de carbones est inférieur à 3 par des moyens qui sont bien décrits dans l'art antérieur) avant d'être transféré vers la zone de régénération (301) à travers des conduits (7). Les effluents gazeux réactionnels séparés dans (203) sont évacués à travers un conduit (205) vers un séparateur secondaire (207) tel qu'un cyclone avant d'être dirigés vers la section de fractionnement (10) par un conduit (206). Les effluents gazeux de stripage sont généralement évacués du lit fluidisé (211) à travers les mêmes moyens (206) qui permettent l'évacuation des effluents gazeux de la zone réactionnelle (2).

Le catalyseur coké est soutiré de la chambre de stripage (212) et recyclé dans la première enceinte de régénération (301), située sous l'enceinte 302 de régénération.

En disposant astucieusement les enceintes les unes par rapport aux autres, il est possible de faire fonctionner le procédé correctement tout en maintenant les effluents dans la ligne (106) et dans la ligne (206) à la même pression imposée en aval de la colonne de fractionnement, sans disposer de vanne de contrôle de pression différentielle des lignes (106) et (206).

A titre d'exemple et pour illustrer l'intérêt de l'invention, on a comparé les résultats obtenus par une unité industrielle munie d'un réacteur ascendant classique (cas A) traitant une charge lourde et équipée d'un système de double régénération tel que décrit sur la figure 2 avec les résultats que l'on obtiendrait en insérant un réacteur descendant en amont de ce réacteur dans deux cas. Dans le premier cas (cas B), on a considéré un enchaînement de deux zones réactionnelles sans séparation des vapeurs d'hydrocarbures en sortie du réacteur descendant. Il est alors nécessaire d'injecter toute la charge fraîche à l'entrée du réacteur descendant. Dans le deuxième cas (cas C), le réacteur descendant est alimenté par la coupe LCO produite par le réacteur ascendant avec séparation des vapeurs d'hydrocarbures en sortie du réacteur descendant tandis que le réacteur ascendant est alimenté par la charge fraîche. Cela permet de découpler totalement les conditions opératoires de ces deux réacteurs, et comme on le voit dans la structure de rendements globale réacteur descendant + réacteur ascendant rapportée à la charge fraîche, d'obtenir une minimisation du rendement LCO au profit de l'essence et des LPG, beaucoup plus avantageuse que dans le cas d'un enchaînement tel que celui du cas B. Ce changement de sélectivités se fait avec une légère augmentation de la production de gaz secs et de coke, minimisée toutefois grâce à l'emploi de la technologie du réacteur descendant à court temps de séjour.

On voit par ailleurs que le taux de recycle selon le cas C est substantiellement diminué pour maintenir une température de sortie du catalyseur et d'effluents du riser à une valeur comparable.

Dans l'exemple, les notations suivantes ont été adoptées.

On note
*RA* = réacteur ascendant
*RD* = réacteur descendant
*REG1* : première enceinte de régénération
*REG2* : deuxième enceinte de régénération
CUFCC : charge fraîche totale à l'entrée de l'unité de FCC.
C/O (catalyseur sur huile)

Les propriétés de la charge d'hydrocarbures considérées sont :
densité : d$\frac{\text{15}}{\text{4}}$ = 0,934
teneur en soufre : %S = 0,5
Carbone Conradson : 5,6

## Revendications

1. Procédé de craquage catalytique en lit entrainé ou fluidisé d'une charge d'hydrocarbures dans deux zones réactionnelles, l'une (1) à écoulement descendant de catalyseur, l'autre (2) à ecoulement ascendant de catalyseur, le procédé étant **caractérisé en ce qu'**on introduil une charge (102) et du catalyseur provenant d'au moins une zone de régénération (302) dans la partie supérieure de la zone à écoulement descendant, on fait circuler la charge et le catalyseur dans ladite zone selon un rapport pondéral : catalyseur sur charge C/O ; 5 à 20 durant un temps de séjour inférieur à 650 ms, on sépare les gaz craqués du catalyseur coké provenant de la zone à écoulement descendant dans une première zone de séparation (105), on récupère (107) les gaz craqués, on introduit le catalyseur coké dans la partie inférieure de la zone à écoulement ascendant, on introduit (202) une charge dans la partie inférieure de ladite zone (2) à écoulement ascendant, on y fait circuler le catalyseur coké et ladite charge selon un rapport pondéral C/O : 4 à 8, on sépare le catalyseur usé de l'effluent produit, dans une deuxième zone (203) de séparation, on strippe le catalyseur au moyen d'un gaz de stripage dans une zone (212) de stripage, on récupère (206) l'effluent et les gaz de stripage et on recycle (7) le catalyseur usé dans la zone de régénération où il est régénéré au moins en partie au moyen d'un gaz de régénération.

2. Procédé selon la revendication 1, dans lequel le temps de séjour de la charge dans le réacteur descendant est de 100 à 500ms et celui de la charge dans le réacteur ascendant est de 600 à 3000 ms, de préférence 1000 à 2500ms.

3. Procédé selon l'une des revendications 1 à 2, dans lequel le catalyseur usé est régénéré dans deux zones de régénération superposées, le catalyseur usé à régénérer est introduit dans une première zone de régénération inférieure, le catalyseur ainsi au moins en partie régénéré étant envoyé dans la deuxième zone de régénération supérieure et le catalyseur régénéré provenant de la zone de régénération supérieure est introduit dans la zone d'écoulement descendant.

4. Procédé selon l'une des revendications 1 à 3, dans lequel le rapport C/O est compris entre 7 et 15 pour le réacteur à écoulement descendant et entre 5 et 7 pour le réacteur à écoulement ascendant.

5. Procédé selon l'une des revendications 1 à 4, dans lequel la charge alimentant chacun des réacteurs est une charge fraîche, un recycle d'une partie des prodults issus d'un fractionnement en aval, ou un mélange des deux.

6. Procédé selon l'une des revendications 1 à 5, dans lequel la catalyseur coké provenant de la zone à écoulement descendant est strippé par un gaz après avoir été séparé et avant d'être introduit dans le réacteur ascendant et les gaz de stripage sont récupérés.

7. Procédé selon d'une des revendications 1 à 6, dans lequel la zone réactionnelle à écoulement ascendant est alimentée en outre par du catalyseur régénéré.

8. procédé selon la revendication 7, dans lequel on introduit la charge entre les deux points d'introduction de catalyseur régénéré et de catalyseur coke dans la zone d'écoulement ascendant.

9. Procédé selon la revendication 7 dans lequel on introduit la charge au-dessus du point d'introductoin du catalyseur coké et du point d'introduction du catalyseur régénéré dans le réacteur ascendant .

10. Procédé selon l'une des revendications 1 à 8 dans lequel on introduit une charge fraîche dans le réacteur ascendant et ledit recycle au moins en partie dans le réacteur descendant.

11. Procédé selon l'une des revendications 1 à 10, dans lequel le débit de charge et de préférence de recycle dans le réacteur descendant représente moins de 50 % en masse de débit de charge à convertir circulant dans le réacteur ascendant

12. Dispositif pour le craquage catalytique en lit fluidisé ou entraîné d'une charge hydrocarbonée comportant :
un premier réacteur descendant (1) sensiblement vertical ayant une entrée supérieure et une sortie inférieure.
un premier moyen d'alimentation (101) en catalyseur régénéré connecté à au moins un régénérateur de catalyseur usé et raccordé à ladite entrée supérieure,
un premier moyen d'alimentation (102) en la charge atomisée disposé en dessous des premiers moyens d'alimentation en catalyseur.
une première enceinte de séparation (105) du catalyseur d'une phase gazeuse raccordée à la sortie inférieure du premier réacteur descendant (1) et ayant une sortie (106) de la phase gazeuse et une sortie de catalyseur coké,
un deuxième réacteur ascendant (2) sensiblement vertical ayant une entrée inférieure et une sortie supérieure.
un second moyen d'alimentation (110) en catalyseur étant connecté à la sortie de catalyseur coké de la première enceinte de séparation et à l'entrée inférieure du deuxième réacteur,
un second moyen d'alimentation (202) en une charge située au-dessus de l'entrée inférieure du deuxième réacteur,
une deuxième enceinte de séparation (203) de catalyseur usé et d'une seconde phase gazeuse raccordée à ladite sortie supérieure du deuxième réacteur, ladite deuxième enceinte comportant une chambre de stripage (212) de Catalyseur et ayant une sonie supérieure (206) d'une phase gazeuse et une sortie (7) inférieure de catalyseur usé, ladite sortie inférieure étant connectée au régénérateur (3D1).

13. Dispositif selon la revendication 12, dans lequel la première anceinte (105) de séparation comporte une chambre (111) de stripage du catalyseur en communication avec celle-ci.

14. Dispositif selon l'une des revendications 12 ou 13, dans lequel le deuxième réacteur ascendant comporte un moyen supplémentaire d'alimentation en catalyseur raccordé au régénérateur et disposé au-dessus du moyen d'alimentation en la charge.

15. Dispositif selon l'une des revendications 12 ou 13, dans lequel le deuxième réacteur ascendant comporte un moyen supplémentaire d'alimentation en catalyseur raccordé au régénérateur et disposé au-dessous du moyen d'alimentation en la charge.

16. Dispositif selon l'une des revendications 12 à 15 dans lequel des moyens de quench des effluents sont disposés en aval de la premiers enceinte de séparation.

17. Dispositif selon l'une des revendications 12 à 16, qui comprend deux régénérateurs de catalyseur, dans lequel le second régénérateur (302) est connecté au premier moyen d'alimentation (309, 101) en catalyseur du premier réacteur descendant (1) et dans lequel le premier régénérateur (301) disposé au-dessous du second est raccordé à la deuxième enceinte (203,211) de séparation et de strippage.

## Patentansprüche

1. Verfahren zum katalytischen Cracken im in Bewegung versetzten oder fluidisierten Bett von einer Beschickung von Kohlenwasserstoffen in zwei Reaktionszonen, die eine (1) bei absteigendem Katalysatorfluss, die andere (2) bei aufsteigendem Katalysatorfluss, wobei das Verfahren **dadurch gekennzeichnet ist, dass** man eine Beschickung (102) und Katalysator, der von wenigstens einer Regenerierungszone (302) kommt, in den oberen Teil der Zone mit absteigendem Fluss zirkulieren lässt, man die Beschickung und den Katalysator in der Zone gemäß einem Gewichtsverhältnis: Katalysator zu Beschickung C/O: 5 bis 20 für eine Verweildauer unter 650 ms zirkulieren lässt, man die gecrackten Gase von dem verkokten, von der Zone mit absteigendem Fluss kommenden Katalysator in einer ersten Trennzone (105) trennt, man die gecrackten Gase gewinnt (107), man den verkokten Katalysator in den unteren Teil der Zone mit aufsteigendem Fluss einführt, man eine Beschickung in den unteren Teil der Zone (2) mit aufsteigendem Fluss einführt (202), man dort den verkokten Katalysator und die Beschickung gemäß einem Gewichtsverhältnis C/O: 4 bis 8 zirkulieren lässt, man den verbrauchten Katalysator von dem erzeugten Abstrom in einer zweiten Trennzone (203) trennt, man den Katalysator mit einem Strippinggas in einer Strippingzone (212) abstreift, man den Abstrom und die Strippinggase gewinnt (206) und man den verbrauchten Katalysator in die Regenerierungszone rezykliert (7), wo er wenigstens teilweise mittels eines Regenerierungsgases regeneriert wird.

2. Verfahren nach Anspruch 1, bei dem die Verweildauer der Beschickung in dem Abstiegsreaktor 100 bis 500 ms ist und jene der Beschickung in dem Aufstiegsreaktor 600 bis 3000 ms, vorzugsweise 1000 bis 2500 ms ist.

3. Verfahren nach einem der Ansprüche 1 bis 2, bei dem der verbrauchte Katalysator in zwei übereinanderliegenden Regenerierungszonen regeneriert wird, der zu regenerierende, verbrauchte Katalysator in eine erste, untere Regenerierungszone eingeführt wird, wobei der so wenigstens teilweise regenerierte Katalysator in die zweite obere Regenerierungszone geschickt wird und der regenerierte Katalysator, der von der oberen Regenerierungszone kommt, in die Zone mit absteigendem Fluss eingeführt wird.

4. Verfahren nach einem der Ansprüche 1 bis 3, bei dem das Verhältnis C/O zwischen 7 und 15 für einen Reaktor mit absteigendem Fluss und zwischen 5 und 7 für einen Reaktor mit aufsteigendem Fluss liegt.

5. Verfahren nach einem der Ansprüche 1 bis 4, bei dem die Beschickung, die jeden der Reaktoren speist, eine frische Beschickung, ein Rezyklat eines Teils der Produkte aus einer Fraktionierung stromaufwärts oder ein Gemisch der beiden ist.

6. Verfahren nach einem der Ansprüche 1 bis 5, bei dem der verkokte Katalysator, der von der Zone mit aufsteigendem Fluss durch ein Gas abgestreift wird, nachdem er getrennt worden ist und bevor er in den Aufstiegsreaktor eingeführt wird und die Strippinggase gewonnen werden.

7. Verfahren nach einem der Ansprüche 1 bis 6, bei dem die Reaktionszone bei aufsteigendem Fluss außerdem mit regeneriertem Katalysator gespeist wird.

8. Verfahren nach Anspruch 7, bei dem man die Beschickung zwischen den beiden Punkten zur Einführung von regeneriertem Katalysator und verkoktem Katalysator in die Zone aufsteigenden Flusses einführt.

9. Verfahren nach Anspruch 7, bei dem man die Beschickung über dem Punkt zur Einführung verkokten Katalysators und dem Punkt zur Einführung von regeneriertem Katalysator in den Aufstiegsreaktor einführt.

10. Verfahren nach einem der Ansprüche 1 bis 9, bei dem man eine frische Beschickung in den Aufstiegsreaktor und das Rezyklat wenigstens teilweise in den Abstiegsreaktor einführt.

11. Verfahren nach einem der Ansprüche 1 bis 10, bei dem der Durchsatz an Beschickung und vorzugsweise an Rezyklat in dem Abstiegsreaktor wenigstens 50 Masse-% an Durchsatz umzuwandelnder Beschickung ist, die in dem Aufstiegsreaktor zirkuliert.

12. Vorrichtung zum katalytischen Cracken im fluidisierten oder in Bewegung versetzten Bett von einer Kohlenwasserstoffbeschickung, umfassend:
einen ersten, im wesentlichen vertikalen Abstiegsreaktor (1), mit einem oberen Einlass und einem unteren Auslass,
ein erstes Mittel zur Zufuhr (101) an regeneriertem Katalysator, das mit wenigstens einem Regenerierer von verbrauchtem Katalysator verbunden und mit dem oberen Einlass verbunden ist,
ein erstes Mittel zur Zufuhr (102) zerstäubter Beschickung, das unter den ersten Mitteln zur Zufuhr an Katalysator angeordnet ist,
ein erster umschlossener Raum zur Trennung (105) des Katalysators von einer Gasphase, der mit dem unteren Auslass des ersten Abstiegsreaktor (1) verbunden ist und einen Auslass (105) der Gasphase und einen Auslass an verkokten Katalysator hat,
einen zweiten, im wesentlichen vertikalen Aufstiegsreaktor (2) mit einem unteren Einlass und einem oberen Auslass,
ein zweites Mittel zur Zufuhr (110) von Katalysator, das mit dem Auslass verkokten Katalysators von dem ersten umschlossenen Raum zur Trennung und dem unteren Einlass des zweiten Reaktors verbunden ist,
ein zweites Mittel zur Zufuhr (202) einer Beschickung, das über dem unteren Einlass des zweiten Reaktors angeordnet ist,
ein zweiter umschlossener Raum zur Trennung (203) von verbrauchtem Katalysator und von einer Gasphase, verbunden mit dem oberen Auslass des zweiten Reaktors, welcher zweite umschlossene Raum eine Kammer zum Abstreifen (212) von Katalysator umfasst und einen oberen Auslass (206) von einer Gasphase und einen unteren Auslass (7) von verbrauchtem Katalysator hat, wobei der untere Auslass mit dem Regenerierer (301) verbunden ist.

13. Vorrichtung nach Anspruch 12, bei der der erste umschlossene Raum zur Trennung (105) eine Kammer (111) zum Abstreifen des Katalysators in Kommunikation mit dieser umfasst.

14. Vorrichtung nach einem der Ansprüche 12 oder 13, bei der der zweite Aufstiegsreaktor ein zusätzliches Mittel zur Zufuhr an Katalysator umfasst, das mit dem Regenerierer verbunden ist und über dem Mittel zur Zufuhr frischer Beschickung angeordnet ist.

15. Vorrichtung nach einem der Ansprüche 12 oder 13, bei der der zweite Aufstiegsreaktor ein zusätzliches Mittel zur Zufuhr an Katalysator umfasst, das mit dem Regenerierer verbunden ist und unter dem Mittel zur Zufuhr der Beschickung angeordnet ist.

16. Vorrichtung nach einem der Ansprüche 12 bis 15, bei der Mittel zum Abschrecken der Abströme vor dem ersten umschlossenen Raum zur Trennung angeordnet sind.

17. Vorrichtung nach einem der Ansprüche 12 bis 15, die zwei Katalysatorregenerierer umfasst, in der der zweite Regenerierer (302) mit dem ersten Mittel zur Zufuhr (309, 101) an Katalysator des ersten Abstiegsreaktors (1) verbunden ist und in der der erste, unter dem Zweiten angeordnete Regenerierer (301) mit dem zweiten umschlossenen Raum (203, 211) zur Trennung und zum Abstreifen verbunden ist.

## Claims

1. An entrained bed or fluidised bed process for catalytic cracking of a hydrocarbon feed in two reaction zones, one zone (1) in catalyst dropper mode, the other (2) in catalyst riser mode, the process being **characterized in that** a feed (102) and catalyst from at least one regeneration zone (302) are introduced into the upper portion of the dropper zone, the feed and catalyst are circulated in said zone in a catalyst to feed weight ratio, C/O, of 5 to 20 with a residence time lower than 650 ms, the cracked gases and coked catalyst from the dropper zone are separated in a first separation zone (105), the cracked gases are recovered (107), the coked catalyst is introduced into the lower portion of the riser zone, a feed is introduced (202) into the lower portion of said riser zone (2), the coked catalyst and said feed are circulated in a C/O weight ratio of 4 to 8, the used catalyst is separated from the effluent produced in a second separation zone (203), the catalyst is stripped using a stripping gas in a stripping zone (212), the effluent and stripping gases are recovered (206) and the used catalyst is recycled (7) to the regeneration zone where it is at least partially regenerated using a regeneration gas.

2. A process according to claim 1, in which the feed residence time in the dropper reactor is from 100 up to 500 ms, and the feed residence time in the riser reactor is from 800 up to 3000 ms, preferably 1000 up to 2500 ms.

3. A process according to claim 1 or claim 2, in which the used catalyst is regenerated in two superimposed regeneration zones, the used catalyst to be regenerated being introduced into a first lower regeneration zone, the at least partially regenerated catalyst being sent to the second, upper regeneration zone and the regenerated catalyst from the upper regeneration zone being introduced into the dropper reactor.

4. A process according to any one of claims 1 to 3, in which the catalyst to oil (C/O) ratio is in the range 7 to 15 for the dropper reactor and in the range 5 to 7 for the riser reactor.

5. A process according to any one of claims 1 to 4, in which the feed supplying each reactor is a fresh feed, a recycle of a portion of the products from downstream fractionation, or a mixture of the two.

6. A process according to any one of claims 1 to 5, in which the coked catalyst from the dropper zone is stripped using a gas after having been separated and before being introduced into the riser reactor, and the stripping gas is recovered.

7. A process according to any one of claims 1 to 6, in which the riser reaction zone is also supplied by regenerated catalyst.

8. A process according to claim 7, in which the feed is introduced between the two points for introducing regenerated catalyst and coked catalyst into the riser zone.

9. A process according to claim 7, in which the feed is introduced above the point for introducing coked catalyst and the point for introducing regenerated catalyst into the riser reactor.

10. A process according to any one of claims 1 to 9, in which a fresh feed is introduced into the riser reactor and at least a portion of said recycle is introduced into the dropper reactor.

11. A process according to any one of claims 1 to 10, in which the feed flow rate and preferably the recycle into the dropper reactor represent less than 50% by weight of the flow rate of the feed to be converted circulating in the riser reactor.

12. An apparatus for fluidised bed or entrained bed catalytic cracking of a hydrocarbon feed comprising:
• a first substantially vertical dropper reactor (1) with an upper inlet and a lower outlet;
• a first means (101) for supplying regenerated catalyst connected to at least one regenerator for used catalyst and connected to said upper inlet;
• a first means (102) for supplying atomised feed disposed below the first catalyst supply means;
• a first vessel (105) for separating catalyst from a gas phase connected to the lower outlet from the first dropper reactor (1) and having an outlet (106) for gas phase and an outlet for coked catalyst;
• a second substantially vertical riser reactor (2) having a lower inlet and an upper outlet;
• a second means (110) for supplying catalyst connected to the outlet for coked catalyst from the first separation vessel and to the lower inlet to the second reactor;
• a second means (202) for supplying feed located above the lower inlet into the second reactor;
• a second vessel (203) for separating used catalyst from a second gas phase connected to said upper outlet from said second reactor, said second vessel comprising a catalyst stripping chamber (212) and having an upper outlet (206) for a gas phase and a lower outlet (7) for used catalyst, said lower outlet being connected to the regenerator (301).

13. An apparatus according to claim 12, in which the first separation chamber (105) comprises a chamber (111) for stripping catalyst in communication therewith.

14. An apparatus according to claim 12 or claim 13, in which the second riser reactor comprises a supplemental means for supplying catalyst connected to the regenerator and disposed above the feed supply means.

15. An apparatus according to claim 12 or claim 13, in which the second riser reactor comprises a supplemental means for supplying catalyst connected to the regenerator and disposed below the feed supply means.

16. An apparatus according to any one of claims 12 to 15, in which means for quenching the effluents are disposed downstream of the first separation vessel.

17. An apparatus according to any one of claims 12 to 16, comprising two catalyst regenerators, in which the second regenerator (302) is connected to the first means (309, 101) for supplying catalyst to the first dropper reactor (1) and in which the first regenerator (301) disposed below the second is connected to the second vessel (203, 211) for separation and stripping.
